# EUROPÄISCHE PATENTSCHRIFT

(11) **EP 1 696 701 B1**
(45) Veröffentlichungstag und Bekanntmachung des Hinweises auf die Patenterteilung: **09.04.2008**
(21) Anmeldenummer: 06110228.1
(22) Anmeldetag: 21.02.2006
(51) Int. Cl.: H04R 25/00, H04R 29/00

(54) **Hörvorrichtung und Verfahren zum Überwachen des Hörvermögens eines Minderhörenden**
Hearing device and process to monitor the hearing capacity of a hearing impaired person
Dispositif d'écoute et procédé pour la surveillance de la capacité auditive pour malentendants

(30) Priorität: 23.02.2005 DE 102005008316
(43) Veröffentlichungstag der Anmeldung: 30.08.2006
(73) Patentinhaber: Siemens Audiologische Technik GmbH, 91058 Erlangen (DE)
(72) Erfinder: Aschoff, Stefan, 91088 Bubenreuth (DE); Fröhlich, Matthias, 91056 Erlangen (DE)
(74) Vertreter: Maier, Daniel Oliver

(56) Entgegenhaltungen:
- EP-A- 1 467 595
- EP-A1- 0 681 411
- EP-A2- 0 335 542
- WO-A-03/098970

## Beschreibung

Die vorliegende Erfindung betrifft eine Hörvorrichtung, insbesondere ein Hörgerät, mit mindestens einem Bedienelement zum Einstellen eines Ausgangsschallpegels der Hörvorrichtung, indem das Bedienelement in mehrere Einstellpositionen versetzbar ist. Darüber hinaus betrifft die vorliegende Erfindung ein Verfahren zum Überwachen des Hörvermögens eines Minderhörenden.

Das Hörvermögen eines Minderhörenden ist nicht konstant, sondern eine durch Lern-, Alterungs- und andere Prozesse veränderbare Größe. Sofern ein Minderhörender bereits mit einem Hörsystem ausgestattet ist, sollte eine solche Änderung zu einem Nachstellen des Hörsystems führen.

Hierzu sind insbesondere zwei typische Situationen zu nennen:
a) Ein im Verlauf von Wochen oder Monaten verändertes Hörvermögen, welches durch einen Lerneffekt bei der Gewöhnung an ein Hörsystem auftritt (sogenannte Akklimatisierung).
b) Ein im Verlauf von Monaten oder Jahren auftretendes Nachlassen des Hörvermögens.

Mit einem "Hörsystem" werden hier ein oder zwei Hörgeräte bezeichnet, die optional auch mit einer Fernsteuerung ausgestattet sein können. Dabei kann die Fernbedienung auch Funktionen aufweisen, die die Signalverarbeitung des Hörgeräts / der Hörgeräte unterstützen.

Gemäß dem heutigen Stand der Technik hat der Minderhörende mit den oben genannten Situationen a) und b) eigenverantwortlich wie folgt umzugehen:
Zu a): Im Fall der Akklimatisierung begibt sich der Minderhörende bisher in Abständen von Wochen oder Monaten zum Akustiker, der, veranlasst durch eine Untersuchung oder Befragung seines Patienten, gegebenenfalls den Parametersatz des Hörsystems umstellt. Üblicherweise ist die dafür eingesetzte Software bereits dahingehend vorbereitet, dass der Akustiker die nächste von einigen wenigen Einstellstufen (sogenannte "Akklimatisierungsstufen") aktiviert.
Zu b): Im Fall eines zumeist langsam nachlassenden Hörvermögens ist der Minderhörende in der Verantwortung, die ihm zur Verfügung stehenden Einstellmöglichkeiten am Gerät zu nutzen. Es besteht hier die Möglichkeit, dass sich der Minderhörende über das Nachlassen seines Hörvermögens nicht bewusst ist, daher auch die Gelegenheit einer neuen Optimierung seiner Hörgeräteeinstellung nicht wahrnimmt und sich letztlich allmählich von einer optimalen Versorgung durch sein Hörgerät entfernt.

In diesem Zusammenhang ist aus der Druckschrift
EP 1 351 552 A2 bekannt, das akustische Eingangssignal zu klassifizieren und das Ergebnis als Eingangskriterium für die Ermittlung eines Hörgeräteparametersatzes zu verwenden. Hierzu wird eine aufwändige Applikationslogik mit dem Klassifikationsergebnis gespeist.

Ferner sind zahlreiche Vorschläge bekannt, Daten in einem Hörgerät zu speichern. Dabei kann es sich um Daten handeln, die dem Hörgerät von außen übergeben werden (z. B. DE 40 20 154 A: Speicherung von geräte- und kundenspezifischen Daten). Ebenso kann es sich um Daten handeln, die die Stellerposition eines Bedienelements des Hörgeräts darstellen, als auch um Daten, die aus dem Parametersatz, der die Signalverarbeitung regelt, entnommen sind. Darüber hinaus wird in der Druckschrift EP 1 367 857 A1 vorgeschlagen, das Eingangssignal für eine weitere Auswertung zu speichern.

Aus der Druckschrift CH 672 215 A5 ist ein programmierbares Hörgerät bekannt, das einen in seinen Übertragungseigenschaften steuerbaren Verstärker- und Übertragungsteil aufweist. Ein dem Mikrofon nachgeschalteter Detektor-Verstärker ermittelt ein Umgebungs- oder Hintergrundgeräusch, vergleicht es mit abgespeicherten Geräuschpegelmustern und bewirkt über eine Steuerschaltung eine selbsttätige Auswahl einer der gespeicherten Gruppen von Parametern, die dem ermittelten Geräuschpegelmuster am nächsten kommen. Der Detektor-Verstärker steuert damit die Aussendung der den Parametern entsprechenden Signale nach dem eigentlichen Hörgerät.

Des Weiteren zeigt die Druckschrift WO 03/098970 A1 eine programmierbare Hörprothese mit trainierbarer automatischer Adaption an akustische Umgebungsbedingungen. Die Prothese umfasst ein Schallanalysemodul, das die akustische Umgebung des Nutzers überwacht. Das Analysemodul stellt dann ein für den Typ der Hörsituation repräsentatives Ausgangssignal bereit. Die Prothese ist außerdem mit Hilfe eines Steuerelements einstellbar.

Die Aufgabe der vorliegenden Erfindung besteht darin, eine Hörvorrichtung vorzuschlagen, mit der das aktuelle Hörvermögen des Nutzers bei der Signalverarbeitung automatisch berücksichtigbar ist.

Erfindungsgemäß wird diese Aufgabe gelöst durch eine Hörvorrichtung, insbesondere Hörgerät, mit mindestens einem Bedienelement zum Einstellen eines Ausgangsschallpegels der Hörvorrichtung, indem das Bedienelement in mehrere Einstellpositionen versetzbar ist, einer Pegelmesseinrichtung zum Messen eines Umgebungsschallpegels in der Umgebung der Hörvorrichtung und einer Auswerteeinrichtung zum Vergleichen einer aktuellen Einstellposition mit einem aktuellen, gemessenen Umgebungsschallpegel und zur Ausgabe eines Steuersignals in Abhängigkeit von dem Vergleichsergebnis.

Darüber hinaus ist erfindungsgemäß vorgesehen ein Verfahren zum Überwachen des Hörvermögens eines Minderhörenden durch Erfassen einer Einstellposition eines Bedienelements, das zum Einstellen eines Ausgangsschallpegels einer Hörvorrichtung dient, Messen eines Umgebungsschallpegels in der Umgebung der Hörvorrichtung, Vergleichen einer aktuellen Einstellposition mit einem aktuellen, gemessenen Umgebungsschallpegel und Ausgeben eines Steuersignals in Abhängigkeit von dem Vergleichsergebnis.

In vorteilhafter Weise erkennt somit das Hörsystem bzw. die Hörvorrichtung aufgrund der vom Träger gewählten Einstellungen von sich aus eine Änderungen des Hörvermögens und kann entweder selbsttätig Korrekturen vornehmen oder aber den Minderhörenden auf diesen Umstand hinweisen. Somit bleibt eine Änderung des Hörvermögens und damit auch eine Unterversorgung des Minderhörenden nicht unbemerkt. Als besonders vorteilhaft dürfte auch gelten, dass der ein oder andere Gang zum Akustiker erspart bleibt.

Vorzugsweise ist mit Hilfe des Steuersignals, das die Auswerteeinrichtung der erfindungsgemäßen Hörvorrichtung erzeugt, eine Verstärkung der Hörvorrichtung nachregulierbar. Damit bleibt für den Nutzer ein möglichst breiter Einstellbereich erhalten, ohne dass er sein Gerät dauerhaft an einer Einstellgrenze betreiben muss.

Die erfindungsgemäße Hörvorrichtung kann entsprechend einer bevorzugten Ausführungsform eine Signalisierungseinrichtung aufweisen, um den Nutzer der Hörvorrichtung in Abhängigkeit von dem Steuersignal durch ein Informationssignal zu informieren. Hierzu kann beispielsweise an einem Hörgerät ein akustisches oder optisches Signal ausgegeben werden.

Darüber hinaus kann die Hörvorrichtung eine Signalübertragungseinrichtung zur Übertragung des Steuersignals oder eines entsprechenden Signals an ein externes Gerät aufweisen. Bei einer besonderen Weiterentwicklung besitzt das externe Gerät eine Textausgabeeinheit. Auf diese Weise kann den Nutzer über eine Fernsteuerung, über ein Smartphone und dergleichen eine Textmeldung erreichen.

In der erfindungsgemäßen Hörvorrichtung kann ferner eine Speichereinrichtung zur Aufzeichnung einer Historie von Vergleichsergebnissen vorgesehen sein, wobei das Steuersignal von der Auswerteeinrichtung in Abhängigkeit von der Historie erzeugt wird. Dadurch kann auch der Zeitfaktor, der die Veränderung des Hörvermögens charakterisiert, bei der Information des Nutzers oder bei der automatischen Nachregulierung berücksichtigt werden.

Günstigerweise werden von der Pegelmesseinrichtung kontinuierlich ein oder mehrere Mittelwerte bestimmt. Auf diese Wie se kann bestimmten Umgebungssituationen besser Rechnung getragen werden.

Bei der Verarbeitung der Einstellposition eines Bedienelements der Hörvorrichtung ist es günstig, von der Auswerteeinrichtung jeder Einstellposition einen Einstellpegel zuzuweisen und daraus eine Differenz zwischen Einstellpegel und Umgebungsschallpegel zur weiteren Verarbeitung zu erzeugen. Für die Überwachung des Hörvermögens ist es dann nur notwendig, die Differenz abzuspeichern.

Die vorliegende Erfindung wird anhand der beigefügten Zeichnung näher erläutert, die ein Blockschaltbild einer erfindungsgemäßen Hörvorrichtung darstellt.

Die nachfolgend näher geschilderten Ausführungsbeispiele stellen bevorzugte Ausführungsformen der vorliegenden Erfindung dar.

Entsprechend dem Grundgedanken der vorliegenden Erfindung wird ein Hörsystem mit der Fähigkeit ausgestattet, den Umgebungsschallpegel zu messen und diesen Messwert mit bevorzugten Stellpositionen von Bedienelementen in Beziehung zu setzen, die ihrerseits den Ausgangsschallpegel des Hörsystems regulieren. Dabei analysiert eine Auswerteeinheit einen Pegelmesswert und eine Stellposition, speichert einen entsprechenden Vergleichswert und aktiviert eine spezielle Funktion, wenn der Vergleichswert auf ein geändertes Hörvermögen hindeutet. Damit kann auf die eingangs vorgestellten Situationen a) und b) wie folgt reagiert werden:
Zu a): Bei der Gewöhnung an ein Hörsystem kann, sobald die oben genannte Auswerteeinheit dies veranlasst, selbsttätig die entsprechende, vorprogrammierte Akklimatisierungsstufe aktiviert werden. Alternativ kann das entsprechende Hörgerät aber auch die Verstärkung des Hörgeräts nachregulieren, so dass der Minderhörende den Lautstärkesteller immer in demselben Einstellbereich halten wird.
Zu b): Bei langfristig nachlassendem Hörvermögen wird beispielsweise auf Veranlassung der Auswerteeinheit ein akustisches Erkennungssignal ausgegeben oder eine Nachricht an eine intelligente Fernsteuerung, ein Smartphone oder anderes System gesendet, das daraufhin den Minderhörenden mit einem Text oder anderem Audio- und/oder visuellem Feedback auf sein nachlassendes Hörvermögen hinweist oder den Besuch bei einem Spezialisten empfiehlt.

Eine konkrete Ausgestaltung eines erfindungsgemäßen Hörgeräts ist in der Figur schematisch wiedergegeben. Das Hörgerät ist mit einem Mikrofon M und einem daran angeschlossenen Pegelmesser P ausgestattet, wobei der Pegelmesser P den Pegel des Eingangssignals bzw. Mikrofonsignals 1 misst. Hierdurch wird der Pegel des Umgebungsschalls erfasst. Das Mikrofonsignal 1 wird außerdem in üblicher Weise einer Signalverarbeitungseinheit SE zugeführt, die ihrerseits ein Ausgangssignal für einen Lautsprecher L generiert.

Der Pegelmesser P erzeugt ein Pegelsignal 3 des Eingangssignals 1 und liefert dies an eine Analyseeinheit A1. Außerdem nimmt die Analyseeinheit A1 auch ein Positionssignal 2 eines Bedienelements, hier eines Lautstärkestellers LS, entgegen. Das Positionssignal 2 des Lautstärkestellers LS wird in gewohnter Weise auch in der Signalverarbeitungseinheit SE genutzt.

Die Analyseeinheit A1 stellt eine Beziehung zwischen dem Positionssignal 2 des Lautstärkestellers LS und dem Pegelsignal 3 des Pegelmessers P her und liefert einen entsprechenden Analysewert 4. Dieser wird einem Schwellwertdetektor SD und einem persistenten Speicher PS zugeführt. Optional werden von dem persistenten Speicher ein oder mehrere Analysewerte 5, die zuvor im persistenten Speicher PS gespeichert wurden, für die Analyseeinheit A1 gegebenenfalls inklusive zusätzlicher Parameter bereitgestellt. Das Ausgangssignal 4 der Analyseeinheit A1 wird dann entsprechend einschließlich dieser Analysewerte 5 und gegebenenfalls anderer Parameter berechnet.

Der Schwellwertdetektor SD erhält beispielsweise einen Differenzpegel, den die Analyseeinheit A1 aus dem Umgebungsschallpegel 3 und einem der Stellerposition 2 zugeordneten Stellerpegel ermittelt hat. Übersteigt der Differenzpegel einen vorgegebenen Schwellwert, so löst der Schwellwertdetektor SD ein Aktivierungssignal 6 für eine spezielle Funktion aus. Im vorliegenden Beispiel wird durch das Aktivierungssignal 6 eine Änderung des Parametersatzes der Signalverarbeitungseinheit SE veranlasst.

Weiterhin kann das erfindungsgemäße Hörgerät eine zweite Analyseeinheit A2 aufweisen, der die Daten 5 des persistenten Speichers PS zur Verfügung gestellt werden. Die zweite Analyseeinheit A2 analysiert diese Daten aufgrund bestimmter, vorgegebener Kriterien und führt eine oder mehrere spezielle Funktionen, wie z. B. Warnfunktion oder Selbstjustierung, aus. Im vorliegenden Beispiel wird hierzu ein Analysewert 7 dem Schwellwertdetektor SD zugeführt. Vorzugsweise dient die Analyseeinheit A2 dazu, die im persistenten Speicher PS abgespeicherten Daten auch zeitlich zu analysieren und gegebenenfalls entsprechende Mittelwerte oder andere statistische Daten zur Verfügung zu stellen.

In der Praxis wird der Pegelmesser P vorzugsweise so ausgeführt sein, dass er den Umgebungsschallpegel über ein vorgebbares Zeitintervall mittelt und den gemittelten Wert der ersten Analyseeinheit A1 zuführt. In einer anderen Ausführungsform ist der Pegelmesser P so gestaltet, dass er kontinuierlich eine Mittelung über ein kurzes Zeitintervall, z. B. 30 s, und über ein langes Zeitintervall, z. B. 5 min, durchführt. In diesem Fall stehen zur verbesserten Analyse als Ergebnis zwei gleitende Mittelwerte für die Analyseeinheit A1 zur Verfügung.

Eine alternative Ausführungsform besteht darin, zwei Pegelmesser zu verwenden, denen je ein Frequenzfilter, z. B. ein Hochpass- und ein Tiefpassfilter, vorgeschaltet sind. Auch in diesem Fall werden der ersten Analyseeinheit A1 zwei Werte zugeführt.

Die erste Analyseeinheit A1 ist vorzugsweise so ausgestaltet, dass sie auf bestimmte Betätigungen von Bedienelementen hin aktiviert wird. Daraufhin legt sie in dem nicht flüchtigen bzw. persistenten Speicher PS die oben beschriebenen Daten und gegebenenfalls zusätzlich einen Zeit- und/oder Datumsstempel ab. Ferner kann dort auch die Nummer des gewählten Hörprogramms und das aktuelle Ergebnis eines Klassifikators, der üblicherweise im Signalverarbeitungspfad des Hörgeräts den eingehenden Schall untersucht und einer von mehreren möglichen Klassen zuordnet, abgespeichert werden.

Darüber hinaus kann die Analyseeinheit A1 - wie bereits angedeutet - derart weitergebildet sein, dass sie einen Differenzwert zwischen dem Eingangssignalpegel 3 und einem Stellpegel, der der Stellposition des Bedienelements zugeordnet wurde, bildet. Dieser Differenzwert wird dann in dem Speicher PS gespeichert. Überschreitet der Differenzwert einen vorgegebenen Schwellwert, so wird der Verstärkungssteller der Signalverarbeitungseinheit SE verstellt.

Gemäß einem verfeinerten Ausführungsbeispiel berechnet die Analyseeinheit A1 zunächst die Differenz zwischen Eingangssignalpegel 3 und Stellposition 2, berechnet anschließend aus diesem Differenzwert und einer Anzahl zuletzt gespeicherter Differenzwerte einen gleitenden Mittelwert und aktiviert erst dann eine spezielle Funktion, wenn der gleitende Mittelwert einen Schwellwert überschreitet.

Ein besonderer Vorzug der erfindungsgemäßen Art der Signalverarbeitung liegt darin, dass bei der Bearbeitung der eingehenden Audiosignale und Stellpositionen von Bedienelementen nur noch das Verarbeitungsergebnis einer Speicherung zugeführt wird. Dadurch reduziert sich der Umfang der zu speichernden Daten, so dass ein erfindungsgemäßes Hörgerät mit einem Chip geringerer Fläche auskommen kann. Es wird also vor der Datenspeicherung eine umfassende Datenvorverarbeitung durchgeführt. Bei dieser Vorverarbeitung wird eine Analyse und Merkmalsextraktion vorgenommen, so dass das Datenvolumen der Ergebniswerte gegenüber den ursprünglichen Eingangssignalen deutlich reduziert ist.

## Patentansprüche

1. Hörvorrichtung, insbesondere Hörgerät, mit
- mindestens einem Bedienelement (LS) zum Einstellen eines Ausgangsschallpegels der Hörvorrichtung, indem das Bedienelement (LS) in mehrere Einstellpositionen versetzbar ist, und
- einer Pegelmesseinrichtung (P) zum Messen eines Umgebungsschallpegels (3) in der Umgebung der Hörvorrichtung
**gekennzeichnet durch**
- eine Auswerteeinrichtung (A1) zum Vergleichen einer aktuellen Einstellposition (2) mit einem aktuellen, gemessenen Umgebungsschallpegel (3) und zur Ausgabe eines Steuersignals (4) in Abhängigkeit von dem Vergleichsergebnis.

2. Hörvorrichtung nach Anspruch 1, wobei mit Hilfe des Steuersignals (4) eine Verstärkung der Hörvorrichtung nachregulierbar ist.

3. Hörvorrichtung nach Anspruch 1 oder 2, die eine Signalisierungseinrichtung aufweist, um den Nutzer der Hörvorrichtung in Abhängigkeit von dem Steuersignal durch ein Informationssignal zu informieren.

4. Hörvorrichtung nach einem der vorhergehenden Ansprüche, die eine Signalübertragungseinrichtung zur Übertragung des Steuersignals oder eines entsprechenden Signals an ein externes Gerät aufweist.

5. Hörvorrichtung nach Anspruch 4, wobei das externe Gerät eine Textausgabeeinheit aufweist.

6. Hörvorrichtung nach einem der vorhergehenden Ansprüche, die eine Speichereinrichtung (PS) zur Aufzeichnung einer Historie von Vergleichsergebnissen aufweist, wobei das Steuersignal von der Auswerteeinrichtung (A1) in Abhängigkeit von der Historie erzeugbar ist.

7. Hörvorrichtung nach einem der vorhergehenden Ansprüche, wobei von der Pegelmesseinrichtung (P) kontinuierlich ein oder mehrere Mittelwerte bestimmbar sind.

8. Hörvorrichtung nach einem der vorhergehenden Ansprüche, wobei von der Auswerteeinrichtung (A1) jeder Einstellposition des mindestens einen Bedienelements (LS) ein Einstellpegel zuweisbar und somit eine Differenz zwischen Einstellpegel und Umgebungsschallpegel zur weiteren Verarbeitung erzeugbar ist.

9. Verfahren zum Überwachen des Hörvermögens eines Minderhörenden durch
- Erfassen einer Einstellposition eines Bedienelements (LS), das zum Einstellen eines Ausgangsschallpegels einer Hörvorrichtung dient, und
- Messen eines Umgebungsschallpegels (3) in der Umgebung der Hörvorrichtung,
**gekennzeichnet durch**
- Vergleichen einer aktuellen Einstellposition (2) mit einem aktuellen, gemessenen Umgebungsschallpegel (3) und
- Ausgeben eines Steuersignals (4) in Abhängigkeit von dem Vergleichsergebnis.

10. Verfahren nach Anspruch 9, wobei mit Hilfe des Steuersignals (4) eine Verstärkung der Hörvorrichtung automatisch nachreguliert wird.

11. Verfahren nach Anspruch 9 oder 10, wobei der Nutzer über das Vergleichsergebnis direkt informiert wird.

## Claims

1. Hearing device, in particular a hearing aid, with
- at least one operating element (LS) for setting an output sound level of the hearing device, in that the operating element (LS) can be adjusted to a number of settings, and
- a level measuring means (P) for measuring an ambient sound level (3) in the vicinity of the hearing device
**characterized by**
- an evaluation means (A1) for comparing a current setting (2) with a current, measured ambient sound level (3) and for outputting a control signal (4) in dependence on the result of the comparison.

2. Hearing device according to Claim 1, it being possible for the control signal (4) to be used for readjusting an amplification of the hearing device.

3. Hearing device according to Claim 1 or 2, which has a signaling means in order to inform the user of the hearing device in dependence on the control signal by means of an information signal.

4. Hearing device according to one of the preceding claims, which has a signal transmission means for transmitting the control signal or a corresponding signal to an external device.

5. Hearing device according to Claim 4, the external device having a text output unit.

6. Hearing device according to one of the preceding claims, which has a storage means (PS) for recording a history of comparison results, it being possible for the control signal to be generated by the evaluation means (A1) in dependence on the history.

7. Hearing device according to one of the preceding claims, it being possible for one or more average values to be continuously determined by the level measuring means (P).

8. Hearing device according to one of the preceding claims, it being possible for each setting of the at least one operating element (LS) to be assigned a setting level by the evaluation means (A1) and for this to be used to produce a difference between the setting level and the ambient sound level for further processing.

9. Method for monitoring the hearing ability of a person with impaired hearing by
- sensing a setting of an operating element (LS) which serves for setting an output sound level of a hearing device, and
- measuring an ambient sound level (3) in the vicinity of the hearing device,
**characterized by**
- comparing a current setting (2) with a current, measured ambient sound level (3) and
- outputting a control signal (4) in dependence on the result of the comparison.

10. Method according to Claim 9, the control signal (4) being used for automatically readjusting an amplification of the hearing device.

11. Method according to Claim 9 or 10, the user being directly informed about the result of the comparison.

## Revendications

1. Dispositif de correction auditive, notamment appareil de correction auditive, comportant
- au moins un élément de commande (LS) qui permet de régler un niveau sonore de sortie du dispositif de correction auditive par le fait que l'élément de commande (LS) peut être placé dans plusieurs positions de réglage, et
- un dispositif de mesure de niveau (P), qui permet de mesurer un niveau sonore ambiant (3) dans l'environnement du dispositif de correction auditive,
**caractérisé par**
- un dispositif d'exploitation (A1), qui permet de comparer une position de réglage actuelle (2) à un niveau sonore ambiant actuel mesuré (3) et de délivrer un signal de commande (4) en fonction du résultat de la comparaison.

2. Dispositif de correction auditive selon la revendication 1, dans lequel une amplification du dispositif de correction auditive peut être réajustée à l'aide du signal de commande (4).

3. Dispositif de correction auditive selon la revendication 1 ou 2, qui comporte un dispositif de signalisation permettant d'informer l'utilisateur du dispositif de correction auditive par un signal d'information en fonction du signal de commande.

4. Dispositif de correction auditive selon l'une des revendications précédentes, qui comporte un dispositif de transmission de signal, qui permet de transmettre le signal de commande ou un signal correspondant à un appareil extérieur.

5. Dispositif de correction auditive selon la revendication 4, dans lequel l'appareil extérieur comporte une unité de sortie de texte.

6. Dispositif de correction auditive selon l'une des revendications précédentes, qui comporte un dispositif de mémorisation (PS), qui permet d'enregistrer un historique de résultats de comparaison, le signal de commande pouvant être généré par le dispositif d'exploitation (A1) en fonction de l'historique.

7. Dispositif de correction auditive selon l'une des revendications précédentes, dans lequel une ou plusieurs valeurs moyennes peuvent être déterminées en continu par le dispositif de mesure de niveau (P).

8. Dispositif de correction auditive selon l'une des revendications précédentes, dans lequel un niveau de réglage peut être affecté par le dispositif d'exploitation (A1) à chaque position de réglage de l'au moins un élément de commande (LS) et en ce qu'un différence entre le niveau de réglage et le niveau sonore ambiant peut ainsi être générée en vue du traitement ultérieur.

9. Procédé de contrôle de la capacité d'écoute d'un malentendant
- en détectant une position de réglage d'un élément de commande (LS), qui sert à régler un niveau sonore de sortie d'un dispositif de correction auditive, et
- en mesurant un niveau sonore ambiant (3) dans l'environnement du dispositif de correction auditive,
**caractérisé en ce que**
- l'on compare une position de réglage instantanée (2) à un niveau sonore ambiant instantané mesuré (3) et
- l'on délivre un signal de commande (4) en fonction du résultat de la comparaison.

10. Procédé selon la revendication 9, dans lequel une amplification du dispositif de correction auditive est réajustée automatiquement à l'aide du signal de commande (4).

11. Procédé selon la revendication 9 ou 10, dans lequel l'utilisateur est directement informé par le résultat de la comparaison.
